# EUROPÄISCHE PATENTSCHRIFT

(11) **EP 0 199 054 B1**
(45) Veröffentlichungstag und Bekanntmachung des Hinweises auf die Patenterteilung: **14.12.1988**
(21) Anmeldenummer: 86103297.7
(22) Anmeldetag: 12.03.1986
(51) Int. Cl.: B05D 1/06, B05B 5/02

(54) **Vorrichtung zum elektrostatischen Beschichten von Gegenständen mit pulverförmigem Beschichtungsmaterial**
Apparatus for electrostatically coating articles with a powdery coating material
Dispositif pour le revêtement électrostatique d'objets avec un matériau de revêtement en poudre

(30) Priorität: 22.04.1985 DE 3514523
(43) Veröffentlichungstag der Anmeldung: 29.10.1986
(73) Patentinhaber: Ransburg-Gema AG, CH-9015 St. Gallen (CH)
(72) Erfinder: Talacko, Radovan, CH-9015 St. Gallen (CH)
(74) Vertreter: Vetter, Ewald Otto, Dipl.-Ing.

(56) Entgegenhaltungen:
- DD-A- 134 841
- DE-A- 2 756 009
- DE-A- 3 100 002
- DE-B- 2 203 351
- DE-C- 2 347 491

## Beschreibung

Die Erfindung betrifft eine Vorrichtung zum elektrostatischen Beschichten von Gegenständen mit pulverförmigem Beschichtungsmaterial,
a) mit einem Zufuhrkanal für das Beschichtungsmaterial, in dem mindestens eine Aufladefläche aus elektrisch isolierendem Material zur elektrischen Aufladung des an ihr vorbeiströmenden Beschichtungsmsterials durch Reibung an der Aufladefläche sich befindet,
b) mit mindestens einer Ableiterelektrode zum Ableiten von unerwünscht auf der Aufladefläche entstehender elektrischer Aufladung,
c) mit einem in den Zufuhrkanal mündenden Gaskanal zum Einbringen von Gas in den Zufuhrkanal,
d) mit einer am Ende des Zufuhrkanals gelegenen Sprühöffnung zum Sprühen des Beschichtungsmaterials.

Eine solche Vorrichtung ist beispielsweise aus der DE-PS-2 347 491 bekannt. Bei ihr befindet sich die Ableiterelektrode im Strömungsbereich des pulverförmigen Beschichtungsmaterials. Dabei ist ein starker Gasstrom erforderlich, der über die Ableiterelektrode geblasen wird und verhindern soll, daß sich Beschichtungsmaterial auf dieser Ableiterelektrode ansammeln kann. Diese große Menge von Gas bewirkt eine Beschleunigung der Strömungsgeschwindigkeit und auch eine Verdünnung des Beschichtungsmaterials. Der hohe Anteil von Gas in dem Strom des Beschichtungsmaterials hat den Nachteil, daß viele Materialteilchen versprüht werden, ohne daß sie den zu beschichtenden Gegenstand erreichen. Ferner hat die hohe Geschwindigkeit des Strahles von Beschichtungsmaterial den Nachteil, daß viele Materialteilchen des Beschichtungsmaterials von dem zu beschichtenden Gegenstand abprallen, anstatt darauf zu haften.

Die DE-PS-2 203 351 zeigt eine Beschichtungsvorrichtung, bei welcher die Aufladefläche durch die Kanalwand des Zufuhrkanals gebildet ist und als Ableiterelektrode eine die Kanalwand außen umgebende, geerdete Metallhülse dient. Diese Art der Ableitung einer unerwünschten Aufladung der Aufladefläche ist jedoch nicht so gut wirksam wie eine im Strömungsbereich des Beschichtungsmaterials angeordnete Elektrode nach der vorgenannten DE-PS-2 347 491.

Die elektrische Aufladung des Beschichtungsmaterials ist umso höher, je größer die Geschwindigkeit ist, mit welcher die Teilchen des Beschichtungsmaterials an der Aufladefläche entlangreiben. Hierzu schlägt die US-PS-4 090 666 vor, den Strom des Beschichtungsmaterials durch einen ihn axial umgebenden Gasstrom zu beschleunigen und radial nach außen gegen die Wand des Zufuhrkanals zu treiben. Dies hat jedoch die vorstehend schon genannten Nachteile, daß dem Strom des Beschichtungsmaterials ein großer Anteil Gas beigemischt wird und das Beschichtungsmaterial mit einer nachteilig hohen Geschwindigkeit am Ende des Zufuhrkanals versprüht wird.

Die Aufladefläche kann dadurch vergrößert werden, daß gemäß der DD-PS-134 841 in einen Außenkörper aus elektrisch isolierendem Material ein Innenkörper auselektrisch isolierendem Material eingesetzt wird, so daß der zwischen diesen beiden Körpern gebildete Zufuhrkanal in Strömungsrichtung gesehen ringförmig ist. Bei dieser bekannten Vorrichtung ist im Strömungsbereich des Beschichtungsmaterials eine Ableiterelektrode angeordnet. Es besteht die Gefahr, daß sich an der Ableiterelektrode Beschichtungsmaterial absetzt.

Hohe Strömungsgeschwindigkeiten des Beschichtungsmaterials und des Gases in der Vorrichtung bewirken eine starke Abnützung der Strömungskanäle. In dieser Hinsicht sind Vorrichtungen vorteilhafter, bei welchen kein Gas zugeführt wird, da ohne zusätzlich zugeführtes Gas die Strömungsgeschwindigkeit des Beschichtungsmaterials ungefähr 50 % niedriger ist. Dieses Gas soll bei dem vorstehend beschriebenen Stand der Technik die Ableiterelektroden sauber halten und/oder das Beschichtungsmaterial zur stärkeren elektrokinetischen Aufladung schneller an den Aufladeflächen entlangtreiben. Zu unterscheiden davon ist Gas, welches zur pneumatischen Förderung des Beschichtungsmaterials sowieso erforderlich ist. Für dieses Fördergas genügt jedoch eine verhältnismäßig geringe Menge, da das Beschichtungsmaterial nur so schnell befördert zu werden braucht, daß sich kein Beschichtungsmaterial in den Kanälen der Vorrichtung ablagert.

Ein weiterer Gesichtspunkt ist, daß die Vorrichtung sehr häufig die Form einer von Hand zu haltenden Spritzpistole hat und deshalb nicht nur aus Kostengründen, sondern auch für eine angenehme Handhabung möglichst leicht und klein sein sollte.

Durch die Erfindung soll die Aufgabe gelöst werden, die Vorrichtung so zu gestalten, daß das Beschichtungsmaterial mit hohem Wirkungsgrad durch Reibung elektrisch aufgeladen wird, ohne daß die Aufladeflächen und die Ableiterlektrode nach kurzer Betriebszeit durch antielektrische Aufladung oder durch Ablagerung von Beschichtungsmaterial auf einen schlechteren Wirkungsgrad abfallen, und ohne Strömungsgeschwindigkeiten und Gasmengen in Kauf nehmen zu müssen, welche den Beschichtungswirkungsgrad, die Beschichtungsqualität oder Teile der Vorrichtung beeinträchtigen.

Diese Aufgabe wird gemäß der Erfindung dadurch gelöst, daß
e) die Ableiterelektrode vollständig außerhalb des Strömungsbereiches des Beschichtungsmaterials im Gaskanal angeordnet ist und
f) der Gaskanal einen von der Ableiterelektrode in den Zufuhrkanal führenden Kanalabschnitt aufweist, durch welchen die Ableiterelektrode räumlich vom Beschichtungsmaterialbereich im Zufuhrkanal getrennt ist.

Die Ableiterelektrode oder Ableiterelektroden befinden sich also absolut getrennt vom Strom des Beschichtungsmaterials. Gemäß der Erfindung wird erstmals Gas als elektrischer Leiter zur Ableitung der Kationen oder Anionen von der Oberfläche der zur Reibungsaufladung dienenden Aufladefläche oder Aufladeflächen zu einer außerhalb des Strömungsbereichs des Beschichtungsmaterials liegenden Ableiterelektrode verwendet. Für diese Art der Sauberhaltung der Ableiterelektrode, und zum Ableiten der Anionen oder Kationen von der Aufladefläche, genügt eine geringe Gasmenge und ein geringer Gasdruck.

Durch die Erfindung ergeben sich u.a. folgende Vorteile:
Geringer Energieverbrauch durch geringe Gasmenge mit geringem Gasdruck;
geringe oder keine Abnutzung der Kanäle für das Gas und das Beschichtungsmaterial infolge der geringen Gasgeschwindigkeit;
nur geringen Einfluß des Gases auf Geschwindigkeit und Verdünnung des Beschichtungsmaterials;
gute Beschichtungsqualität durch langsame und gleichförmige Ausströmgeschwindigkeit des Beschichtungsmaterials aus der Sprühdüse;
guter Beschichtungswirkungsgrad, da wegen der geringen Strömungsgeschwindigkeit des Beschichtungsmaterials nur wenige Teilchen dieses Beschichtungsmaterials von dem zu beschichtenden Gegenstand abprallen und auch nicht auf dem Flugweg von der Vorrichtung zu dem zu beschichteten Gegenstand verloren gehen;
kurze Bauform der Vorrichtung, da auf kurzer Strecke starke Reibungsaufladung des Beschichtungsmaterials erzielt wird und auch keine besonders lange Verzögerungsstrecke für beschleunigtes Beschichtungsmaterial erforderlich ist;
die Strömungsgeschwindigkeit des Beschichtungsmaterials braucht nur so groß zu sein, daß keine Ablagerungen des Beschichtungsmaterials innerhalb der Vorrichtung stattfinden, so daß die Strömungsgeschwindigkeit des Beschichtungsmaterials so langsam ist, wie bei Vorrichtungen ohne zusätzliches Gas.

Weitere Merkmale der Erfindung sind in den Unteransprüchen enthalten.

Die Erfindung wird im folgenden mit Bezug auf die Zeichnungen beschrieben, in welchen Ausführungsformen der Erfindung dargestellt sind. Darin zeigen
Fig. 1 einen schematischen Längsschnitt durch eine Vorrichtung nach der Erfindung, und
Fig. 2 ein Detail einer abgewandelten Ausführungsform der Erfindung.

Die in Fig. 1 gezeigte Vorrichtung nach der Erfindung besteht im wesentlichen aus einem Grundkörper 2, einer sich durch ihn hindurch erstreckenden Ableiterelektrode 4 aus elektrisch leitendem Material, einen auf ein Ende 6 der Ableiterelektrode 4 aufgeschraubten Innenkörper 8 aus elektrisch isolierendem Material, einen letzteren mit radialem Abstand koaxial umgebenden Außenkörper 10 aus elektrisch isolierendem Material, und einer Schutzhülle 12, welche den Außenkörper 10 umgibt und so in den Grundkörper 2 eingescnraubt ist, daß sie das stromaufwärtige Ende 14 des Außenkörpers 10 zwischen sich und dem Grundkörper einspannt. Die Materialien des Innenkörpers 8 und des Außenkörpers 10 können gleich oder verschieden sein. Sie bilden zwischen sich einen in Strömungsrichtung gesehen ringförmigen Zufuhrkanal 16, dessen stromabwärtiges Ende 18 eine Sprühöffnung bildet. Beim Austreten aus dieser Sprühöffnung 18 wird das Beschichtungmaterial entweder durch einen pneumatischen Prallkörper 20 entsprechend Figur 1 oder durch einen mechanischen Prallkörper 22 entsprechend Figur 2 so abgelenkt, daß sich eine Sprühwolke bildet. Der pneumatische Prallkörper 20 besteht aus einem aus dem vorderen Ende 24 des Innenkörpers 8 im wesentlichen radial austretenden Gasvorhang. Bei der in Figur 2 gezeigten anderen Ausführungsform befindet sich der mechanische Prallkörper 22 ebenfalls am stromabwärtigen Ende 24 des Innenkörpers 8, und aus dem Zentrum des mechanischen Prallkörpers 22 tritt ebenfalls Gas in Form eines Gasvorhanges 26 ungefähr radial aus. Dieser Gasvorhang 26 dient in erster Linie zur Sauberhaltung der stromabwärtigen Stirnfläche 28 des mechanischen Prallkörpers 22, kann jedoch auch so stark ausgebildet sein, daß er radial über den mechanischen Prallkörper 22 hinaus sich erstreckt und in diesem sich hinauserstreckenden Bereich als pneumatischer Prallkörper wirkt.

Das Gas 30 für die Gasvorhänge 20 oder 26 gelangt über einen im Grundkörper 2 gebildeten Gaskanalabschnitt 32, einen in der Ableiterelektrode 4 gebildeten Gaskanalabschnitt 34 und einen Hohlraum 36 im Innenkörper 8 zum Prallkörper 20 von Figur 1 oder zum Prallkörper 22 von Figur 2. Der Hohlraum 36 hat die Form einer sich axial vollständig durch den Innenkörper 8 hindurcherstreckenden Bohrung.

Pulverförmiges Beschichtungsmaterial 40 gelangt durch einen im Grundkörper 2 gebildeten Kanal 42 zwischen dem stromaufwärtigen Ende 14 des Außenkörpers 10 und dem axial dazu überstehenden Ende 44 des Innenkörpers 8 in den zwischen diesen beiden Körpern gebildeten Zufuhrkanal 16, und von diesem zur Sprühöffnung 18. Der lichte Strömungsdurchtrittsquerschnitt des Zufuhrkanals 16 ist kleiner als der des Kanals 42, so daß das Beschichtungsmaterial im Zufuhrkanal 16 beschleunigt wird, und so daß alle Teilchen dieses Beschichtungsmaterials mindestens einmal mit einer der Aufladeflächen 46 und/oder 48 des Innenkörpers 8 und des Außenkörpers 10 in Berührung kommen und - durch Reibung daran elektrisch aufgeladen werden. Daraus ist ersichtlich, daß die beiden Körper 8 und 10 auch aus elektrisch leitendem Material bestehen könnten, in welchem Falle es dann erforderlich wäre, daß deren einander gegenüberliegenden Aufladeflächen 46 und 48 aus elektrisch isolierendem Material gebildet werden. Der Innenkörper 8 ist zu seinem stromabwärtigen Ende 24 hin kegelförmig verjüngt ausgebildet, während die Aufladefläche 48 des Außenkörpers 10 über die gesamte Strecke zylindrisch bleibt. Dadurch ergibt sich vor der Sprühöffnung 18 ein Zufuhrkanalabschnitt 50 mit größer werdendem Strömungsdurchtrittsquerschnitt, in welchem eine Reduzierung der Strömungsgeschwindigkeit des Beschichtungsmaterials erfolgt.

Wie Figur 1 zeigt, trennt der stromaufwärtige Abschnitt 44 des Innenkörpers 8 die Ableiterelektrode 4 von dem Zufuhrkanal 16 und dem Kanal 42 des Grundkörpers 2. Der Kanal 42 des Grundkörpers 2 mündet in einen stromaufwärtigen Anfangsabschnitt 52 des Zufuhrkanals 16, welcher innen vom stromaufwärtigen Endabschnitt 44 und außen vom Grundkörper 2 begrenzt ist. Der Anfang 14 des Außerkörpers 10 liegt axial versetzt stromabwärts des Anfangsabschnitts 44. Dadurch ergibt sich eine einfache Möglichkeit, den Kanal 42 in den Zufuhrkanal 16 einmünden zu lassen. Außerdem ist dadurch eine einfache Möglichkeit geschaffen worden, zwischen einem Abschnitt 54 der Ableiterelektrode 4 und einem sie mit geringem radialen Abstand umgebenden Abschnitt 56 des Grundkörpers 2 einen in Strömungsrichtung gesehen ringförmigen Gaskanal 60 zu bilden, welcher am stromaufwärtigen, stirnseitigen Ende des Zufuhrkanal-Anfangsabschnitts 52 in diesen Abschnitt 52 einmündet. Die Einmündungsstelle 58 liegt ungefähr dort, wo der stromaufwärtige Abschnitt 44 des Innenkörpers 8 endet. Vorzugsweise erstreckt sich der Anfangsabschnitt 44 des Innenkörpers 8, der aus elektrisch isolierendem Material besteht, über diese Mündungsstelle 58 hinaus stromaufwärts des Gaskanals 60, damit sicher gewährleistet ist, daß kein Beschichtungsmaterial, welches sich in dem Zufuhrkanalabschnitt 52 befindet, mit der Ableiterelektrode 4 in Berührung kommen kann. Gas 62 gelangt über eine Bohrung 64 des Grundkörpers 2 in einen Ringraum 66, in welchem es einen Abschnitt 68 der Ableiterelektrode 4 umströmt, gelangt von diesem in den Gaskanal 60, in welchem es stark beschleunigt wird, und tritt dann in Form eines, in Strömungsrichtung gesehen ringförmigen, Gasstromes in den stromaufwärtigen Anfangsabschnitt 52. Durch die hohe Geschwindigkeit in dem engen Gaskanal 60 ist eine geringe Menge Gas völlig ausreichend, um ein Zurückwandern von Beschichtungsmaterial aus dem Zufuhrkanal-Anfangsabschnitt 52 in den Gaskanal 60 zu verhindern. Dabei muß der Druck des Gases des Gaskanals 60 geringfügig höher sein als der an der Austrittsstelle 58 herrschende Druck des Beschichtungsmaterials. Das Gas hält aber nicht nur die Ableiterelektrode 4 bereits im Gaskanal 60 frei von Beschichtungsmaterial, sondern es bildet auch an der Mündungsstelle 58 ein Gaspolster, welches ein Zuströmen von Beschichtungsmaterial zu dieser Mündungsstelle 58 verhindert. Der weitere wichtige Zweck dieses Gases des Gaskanals 60 ist es, vollständig durch den Zufuhrkanal 16 zu strömen und von den Aufladeflächen 46 und 48 der Innenkörper 8 und Außenkörper 10 elektrische Aufladungen, je nach Materialart Kationen oder Anionen entgegen der Strömungsrichtung zur Ableiterelektrode 4 abzuleiten. Von der Ableiterelektrode 4 gelangt die elektrische Ladung über eine aufgeschraubte Mutter 68 auf Erdpotential 70. Anstatt Erdpotential könnte auch ein anderes elektrisches Potential verwendet werden, durch welches elektrische Ladungen von den Aufladefläche 46 und 48 über das Gas des Gaskanals 60 zur Ableiterelektrode 4 abgezogen wird.

## Patentansprüche

1. Vorrichtung zum elektrostatischen Beschichten von Gegenständen mit pulverförmigem Beschichtungmaterial,
a) mit einem Zufuhrkanal (16) für das Beschichtungsmaterial, in dem mindestens eine Aufladefläche (46,48) aus elektrisch isolierendem Material zur elektrischen Aufladung des sn ihr vorbeiströmenden Beschichtungsmaterials durch Reibung an der Aufladefläche sich befindet,
b) mit mindestens einer Ableiterelektrode (4) zum Ableiten von unerwünscht auf der Aufladefläche entstehender elektrischer Aufladung,
c) mit einem in den Zufuhrkanal (16) mündenden Gaskanal (60, 66) zum Einbringen von Gas in den Zufuhrkanal,
d) mit einer am Ende des Zufuhrkanals (16) gelegenen Sprühöffnung (18) zum Sprühen des Beschichtungsmaterials,
dadurch gekennzeichnet, daß
e) die Ableiterelektrode (4) vollständig außerhalb des Strömungsbereiches des Beschichtungsmaterials im Gaskanal (60, 66) angeordnet ist und
f) der Gaskanal (60, 66) einen von der Ableiterelektrode (4) in den Zufuhrkanal (16) führenden Kanalabschnitt (60) aufweist, durch welchen die Ableiterelektrode (4) räumlich vom Beschichtungsmaterialbereich im Zufuhrkanal (18) getrennt ist.

2. Vorrichtung nach Anspruch 1,
dadurch gekennzeichnet,
daß der von der Ableiterelektrode (4) in den Zufuhrkanal (16) führende Kanalebschnitt (60) des Gaskanals (60, 66) einen reduzierten Gasdurchtrittsquerschnitt aufweist.

3. Vorrichtung nach Anspruch 1 oder 2,
dadurch gekennzeichnet,
daß der Gaskanal (60, 66) die Ableiterelektrode (4) ringartig umgibt.

4. Vorrichtung nach einem der Ansprüche 1 bis 3,
dadurch gekennzeichnet,
daß die Ableiterelektrode (4) mit einem Innenkörper (8) verbunden ist, der mit radialem Abstand von einem Außenkörper (10) umgeben ist, zwischen welchen beiden Körpern der Zufuhrkanal (16) mindestens auf einem Teil seiner Länge gebildet ist und, in Axialrichtung gesehen, einen im wesentlichen ringförmigen Strömungsdurchtrittsquerschnitt hat, und daß die den Zufuhrkanal (16) bildenden Flächen (46, 48) der beiden Körper (8, 10) aus elektrisch isolierendem Material bestehen und die Aufladeflächen bilden.

5. Vorrichtung nach Anspruch 4,
dadurch gekennzeichnet,
daß die Ableiterelektrode (4) mit mindestens einem Durchgangskanal (34) versehen ist, welcher mit einem Hohlraum (36) in Verbindung steht, der sich in Längsrichtung durch den Innenkörper (8) erstreckt.

6. Vorrichtung nach Anspruch 4 oder 5,
dadurch gekennzeichnet,
daß der Innenkörper (8) auf die Ableiterelektrode (4) aufgesetzt ist, daß der auf die Ableiterelektrode aufgesetzte Abschnitt (44) des Innenkörpers (8) axial über das stromaufwärtige Ende (14) des Außenkörpers (10) übersteht, und daß eine Zuleitung (42) für das Beschichtungsmaterial zwischen den beiden stromaufwärtigen Enden (44, 14) des Innenkörpers (8) und des Außenkörpers (10) in den Zufuhrkanal (16) mündet.

7. Vorrichtung nach einem der Ansprüche 4 bis 6,
dadurch gekennzeichnet,
daß der stromabwärtige Endabschnitt (50) des Zufuhrkanals (16) einen erweiterten Strömungsdurchtrittsquerschnitt hat, indem in diesem Endabschnitt der Innenkörper (8) in Strömungsrichtung kegelstumpfförmig verjüngt ist, während der Außenkörper in diesem Endabschnitt einen im wesentlichen gleichbleibenden Innendurchmesser hat.

## Claims

1. Apparatus for electrostatically coating articles with a powdery coating material,
a) having a supply conduit (16) for the coating material, in which there is at least one charging surface (46, 48) made of an electrically insulating material for electrically charging the coating material flowing past by friciton against the charging surface,
b) having at least one conductor electrode (4) for conducting any unwanted electrical charges occuring at the charging surface,
c) having a gas conduit (60, 66) opening into supply conduit (16) for introducing gas into the supply conduit,
d) having a spray aperture (18) situated at the end of supply conduit (16) for spraying the coating material,
characterised in that
e) conductor electrode (4) is disposed completely outside the region of flow of the coating material in gas conduit (60, 66) and
f) gas conduit (60, 66) has a conduit section (60) leading from conductor electrode (4) into supply conduit (16), by which conductor electrode (4) is separated in space from the coating material region in supply conduit (16).

2. Apparatus according to Claim 1,
characterised in that conduit section (60) of gas conduit (60, 66) leading from conductor electrode (4) into supply conduit (16) has a reduced gas flow cross-section.

3. Apparatus according to Claim 1 or 2,
characterised in that gas conduit (60, 66) surrounds conductor electrode (4) like a ring.

4. Apparatus according to one of Claims 1 to 3,
characterised in that conductor electrode (4) is connected to an inner member (8), which is surrounded by an outer member (10) with radial spacing, between which two members is formed supply conduit (16) at least on one part of its length, and, seen in the axial direction, has a substantially annular flow cross-section, and in that surfaces (46, 48) of both members (8, 10) forming supply conduit (16) are made from an electrically insulating material and form the charging surfaces.

5. Apparatus according to Claim 4,
characterised in that conductor electrode (4) is provided with at least one through conduit (34), which is connnected to a cavity (36) extending through inner member (8) in the longitudinal direction.

6. Apparatus according to claim 4 or 5,
characterised in that inner member (8) is placed on conductor electrode (4), in that section (44) of inner member (8) placed on the conductor electrode projects axially over the upstream end (14) of outer member (10), and in that a supply line (42) for the coating material discharges between the two upstream ends (44,14) of inner member (8) and outer member (10) into supply conduit (16).

7. Apparatus according to one of Claims 4 to 6,
characterised in that the downstream end section (50) of supply conduit (16) has an extended flow cross-section by inner member (8) narrowing in the shape of a truncated cone in the direction of flow in this cross-section, while the outer member has a substantially constant internal diameter in this end section.

## Revendications

1. Dispositif pour le revêtement électrostatique d'objets avec un produit de revêtement en poudre, comprenant:
a) un canal d'amenée (16) pour le produit de revêtement, dans lequel se trouve au moins une surface de charge (46,48) en une matière électriquement isolante pour charger électriquement, par frottement sur la surface de charge, le produit de revêtement qui s'écoule le long d'elle,
b) au moins une électrode de dérivation (4) pour dériver la charge électrique qui prend naissance de manière indésirable sur la surface de charge,
c) un canal de gaz (60, 66) débouchant dans le canal d'amenée (16) pour amener du gaz dans le canal d'amenée,
d) un orifice de pulvérisation (18) situé à l'extrémité du canal d'amenée (16) pour pulvériser le produit de revêtement,
caractérisé par le fait que
e) l'électrode de dérivation (4) est disposée dans le canal de gaz (60, 66) en étant entièrement à l'extérieur de la zone d'écoulement du produit de revêtement, et
f) le canal de gaz (60, 66) présente une portion de canal (60) qui conduit de l'électrode de dérivation (4) dans le canal d'amenée (16) et par laquelle l'électrode de dérivation (4) est sépare dans l'espace de la zone du produit de revêtement dans le canal d'amenée (16).

2. Dispositif selon la revendication 1, caractérisé par le fait que la portion de canal (60) du canal de gaz (60, 66) qui conduit de l'électrode de dérivation (4) dans le canal d'amenée (16) présente une section transversale de passage de gaz qui est réduite.

3. Dispositif selon la revendication 1 ou 2, caractérisé par le fait que le canal de gaz (60, 66) entoure l'électrode de dérivation (4) de manière annulaire.

4. Dispositif selon l'une des revendications 1 à 3, caractérisé par le fait que l'électrode de dérivation (4) est reliée à un corps intérieur (8) qui est entouré à une distance radiale par un corps extérieur (10), le canal d'amenée (16) étant formé entre ces deux corps, au moins sur une partie de sa longueur, et présentant une section transversale de passage de l'écoulement qui, vue dans la direction axiale, est pour l'essentiel annulaire, et par le fait que les surfaces (46, 48) qui constituent le canal d'amenée (16) des deux corps (8, 10) sont constituées en une matière électriquement isolante et forment les surfaces de charge.

5. Dispositif selon la revendication 4, caractérisé par le fait que l'électrode de dérivation (4) est munie d'au moins un canal de passage (34) relié a un espace creux (36) qui s'étend dans la direction longitudinale à travers le corps intérieur (8).

6. Dispositif selon la revendication 4 ou 5, caractérisé par le fait que le corps intérieur (8) est pose sur l'électrode de dérivation (4), par le fait que la portion (44) du corps intérieur (8) qui est posée sur l'électrode de dérivation fait saillie axialement au-delà de l'extrémité amont (14) du corps extérieur (10), et par le fait qu'une conduite d'amenée (42) pour le produit de revêtement débouche dans le canal d'amenée (16) entre les deux extrémités amont (44, 14) du corps intérieur (8) et du corps extérieur (10).

7. Dispositif selon l'une de revendications 4 à 6, caractérisé par le fait que la portion d'extrémité aval (50) du canal d'amenée (16) présence une section transversale de passage de l'écoulement élargie, du fait que, dans cette portion d'extrémité, le corps intérieur (8) se rétrécit en cône dans la direction de l'écoulement, cependant que le corps extérieur présente un diamètre intérieur qui reste, pour l'essentiel, constant dans cette portion d'extrémité.
